# EUROPÄISCHE PATENTANMELDUNG

(11) **EP 4 691 933 A1**
(43) Veröffentlichungstag der Anmeldung: **11.02.2026**
(21) Anmeldenummer: 25192439.5
(22) Anmeldetag: 29.07.2025
(51) Int. Cl.: B65D 5/48

(54) **ZUSCHNITT ZUR HERSTELLUNG EINES BEHÄLTERS UND BEHÄLTER**

(30) Priorität: 09.08.2024 DE 202024104508 U
(71) Anmelder: Mayr-Melnhof Karton AG, 1041 Wien (AT)
(72) Erfinder: KATHKE, Jaroslaw, 85-794 Bydgoszcz (PL)
(74) Vertreter: Hofstetter, Schurack & Partner

(57) **Zusammenfassung**

Die vorliegende Erfindung betrifft einen Zuschnitt (100) zur Herstellung eines Behälters (10) zur Aufbewahrung von Waren, insbesondere zur Herstellung einer Faltschachtel aus Karton, Papier oder dergleichen, wobei der Zuschnitt (100) einteilig ausgebildet ist, umfassend: eine Bodenwand (14), äußere Seitenwände (16, 18, 20, 22, 24, 26), Innenwandelemente (44, 60; 48, 50; 52, 56) zur Ausbildung von Innenwänden (30, 31, 32) in zusammengefaltetem Zustand des Zuschnitts (100); eine Deckelwand (62), wobei jeweils zwei äußere Seitenwände (16, 18; 20, 22; 24, 26) und zwei Innenwandelemente (44, 48; 50, 52; 56, 60) reihenartig in jeweils einem unteren, mittleren und oberen Wandstreifen (102, 106, 104) angeordnet sind und ein Innenwandelement (48) des unteren Wandstreifens (102) über eine Faltlinie (74) mit einem anliegenden Innenwandelement (50) des mittleren Wandstreifens (106) gelenkig verbunden ist und ein Innenwandelement (52) des mittleren Wandstreifens (106), welches an einem dem Innenwandelement (50) gegenüberliegenden Ende des mittleren Wandstreifens (106) angeordnet ist, über eine weitere Faltlinie (76) mit einem anliegenden Innenwandelement (56) des oberen Wandstreifens (104) gelenkig verbunden ist, so dass die Verbindung der unteren, mittleren und oberen Wandstreifen (102, 106, 104) über die Verbindung der Innenwandelementpaare (48, 50; 52, 56) ausgebildet ist, wobei die Bodenwand (14) mit der äußeren Seitenwand (16) des unteren Wandstreifens (102) und die Deckelwand (62) mit der äußeren Seitenwand (22) des oberen Wandstreifens (104) jeweils über Biegelinien (66, 68) verbunden sind. Die Erfindung betrifft weiterhin einen aus dem Zuschnitt (100) hergestellten Behälter (10).

## Beschreibung

Die vorliegende Erfindung betrifft einen Zuschnitt zur Herstellung eines Behälters zur Aufbewahrung von Waren, insbesondere zur Herstellung einer Faltschachtel aus Karton, Papier oder dergleichen, wobei der Zuschnitt einstückig ausgebildet ist. Die vorliegende Erfindung betrifft weiterhin einen Behälter zur Aufbewahrung von Waren hergestellt aus dem genannten Zuschnitt, umfassend einen Behälterkorpus, wobei der Behälterkorpus eine Bodenwand sowie die Bodenwand umgebende äußere Seitenwände zur Ausbildung eines Aufnahmeraums umfasst und der Aufnahmeraum in mindestens zwei Aufnahmebereiche unterteilt ist und die Unterteilung mittels in dem Aufnahmeraum angeordneter Innenwände erfolgt.

Behälter und Zuschnitte zur Herstellung von Behältern der eingangs genannten Art sind in einer großen Vielzahl bekannt. So beschreibt beispielsweise die DE 20 305 912 U1 ein schalenartiges Behältnis aus Karton, Papier oder dergleichen, wobei das Behältnis aus einem einstückigen Zuschnitt hergestellt ist und eine durch Biegelinien begrenzte Bodenfläche mit über die Biegelinien einstückig verbundenen Seitenflächen zur Ausbildung eines Aufnahmeraums für Waren aufweist. Unterteilungen des Aufnahmeraums sind hier nicht vorgesehen. Es ist jedoch ebenfalls bekannt, dass derartige Aufnahmeräume mittels separat hergestellter Einleger weiter unterteilt werden können. Derartige Einleger sind üblicherweise aus Papier oder Karton hergestellt. Diese Einleger tragen grundsätzlich nichts zur Stabilität der Behälterstruktur insgesamt bei. Zudem werden mindestens zwei separate Elemente zur Herstellung benötigt. Ein zusätzliches Deckelelement müsste zudem ebenfalls separat hergestellt werden. Ein vergleichbarer Behälter ist auch aus der WO 2009/019623 A1 bekannt.

Es ist daher Aufgabe der vorliegenden Erfindung, einen Zuschnitt zur Herstellung eines Behälters der eingangs genannten Art sowie einen entsprechenden Behälter bereitzustellen, welche einfach und kostengünstig herzustellen sind und zudem eine erhöhte Stabilität des Behälters gewährleisten.

Die gestellten Aufgaben werden durch einen Zuschnitt mit den Merkmalen des Anspruchs 1 sowie durch einen Behälter mit den Merkmalen gemäß Anspruch 11 gelöst. Vorteilhafte Ausgestaltungen des erfindungsgemäßen Zuschnitts und des erfindungsgemäßen Behälters sind in den jeweiligen Unteransprüchen beschrieben. Vorteilhafte Ausgestaltungen des Zuschnitts sind dabei als vorteilhafte Ausgestaltungen des Behälters und umgekehrt anzusehen.

Ein erster Aspekt der Erfindung betrifft einen Zuschnitt zur Herstellung eines Behälters zur Aufbewahrung von Waren. Der Zuschnitt ist einstückig ausgebildet und umfasst eine Bodenwand, äußere Seitenwände, Innenwandelemente zur Ausbildung von Innenwänden in zusammengefaltetem Zustand des Zuschnitts und eine Deckelwand. Dabei sind jeweils zwei äußere Seitenwände und zwei Innenwandelemente reihenartig in jeweils einem unteren, mittleren und oberen Wandstreifen angeordnet. Ein Innenwandelement des unteren Wandstreifens ist über eine Faltlinie mit einem anliegenden Innenwandelement des mittleren Wandstreifens gelenkig verbunden. Zudem ist ein Innenwandelement des mittleren Wandstreifens, welches an einem dem zuvor genannten Innenwandelement gegenüberliegenden Ende des mittleren Wandstreifens angeordnet ist, über eine weitere Faltlinie mit einem anliegenden Innenwandelement des oberen Wandstreifens gelenkig verbunden, so dass die Verbindung der unteren, mittleren und oberen Wandstreifen über die Verbindung der Innenwandelementpaare ausgebildet ist. Zudem sind die Bodenwand mit der äußeren Seitenwand des unteren Wandstreifens und die Deckelwand mit der äußeren Seitenwand des oberen Wandstreifens jeweils über Biegelinien verbunden. Mit anderen Worten betrifft die Erfindung einen einteiligen Zuschnitt zur Herstellung eines Behälters, bei dem durch die geschickte Anordnung und Verbindung von äußeren Seitenwänden und Innenwandelementen in verschiedenen Wandstreifen ein Aufteilen des Innenraums in mindestens zwei Bereiche ermöglicht wird. Die Konstruktion ist so gestaltet, dass eine kostengünstige und materialsparende Herstellung des Behälters gewährleistet ist. Zunächst ermöglicht die einteilige Ausbildung des Zuschnitts eine effiziente und kostengünstige Herstellung des Behälters. Zum anderen bietet die Unterteilung im Aufnahmeraum des Behälters Vorteile bei der Organisation und Aufbewahrung von Waren, da separate Fächer für unterschiedliche Gegenstände geschaffen werden können. Die Faltlinien können dabei als Rilllinien, Ritzlinien, Perforationslinien und/oder als jeweils eine Kombination einer Biegelinie mit einer Schnittlinie ausgebildet sein. Unter dem Begriff "Biegelinie" können alle Linien verstanden werden, die ein Abwinkeln von Elementen des Behälters oder des Zuschnitts über einen definierten Verlauf zueinander ermöglichen, zum Beispiel Falt-, Ritz- oder Rilllinien oder eine Kombination dieser Linien. Eine Biegelinie kann zum Beispiel durch Rillen oder Nuten des Materials des Behälters erzeugt werden. Nute können beispielsweise mittels Laserenergie erzeugt werden.

In einer weiteren vorteilhaften Ausgestaltung des erfindungsgemäßen Zuschnitts ist vorgesehen, dass der untere, mittlere und obere Wandstreifen in den Bereichen der aneinanderliegenden äußeren Seitenwände und den nicht über die Faltlinien verbundenen Innenwandelementen mittels Schnittlinien voneinander getrennt sind. Mit anderen Worten ist es vorgesehen, dass der untere, mittlere und obere Wandstreifen an den Rändern der gegenüberliegenden äußeren Seitenwände und den unverbundenen Innenwandelementen durch Schnitte getrennt werden. Dadurch ist eine einfache und kosteneffiziente Herstellung des Zuschnitts möglich.

In einer weiteren vorteilhaften Ausgestaltung des erfindungsgemäßen Zuschnitts ist vorgesehen, dass jeweils zwei äußeren Seitenwände und zwei Innenwandelemente des jeweiligen unteren, mittleren und oberen Wandstreifens über Biegelinien miteinander verbunden sind. Durch diese Ausgestaltung des erfindungsgemäßen Zuschnitts ist es möglich, einen kostengünstigen und materialsparenden Behälter zu entwerfen. Die Verbindung der Wandelemente über Biegelinien ermöglicht eine stabile Konstruktion des herzustellenden Behälters, ohne dass zusätzliche Materialien oder aufwendige Fertigungsprozesse erforderlich sind. Darüber hinaus kann der so hergestellte Behälter durch die Aufteilung in mindestens zwei Bereiche flexibel an verschiedene Anforderungen angepasst werden, beispielsweise bei der Lagerung unterschiedlicher Waren.

In einer weiteren vorteilhaften Ausgestaltung des erfindungsgemäßen Zuschnitts ist vorgesehen, dass mindestens ein Innenwandelement eine über eine Biegelinie angelenkte Klebelasche zur Verbindung mit einem entsprechenden weiteren Innenwandelement und zur Ausbildung von Aufnahmebereichen in zusammengefaltetem Zustand des Zuschnitts aufweist. Insbesondere kann die Klebelasche dann auf einer Innenseite der Innenwandelemente befestigt sein, wobei diese Innenseite in zusammengefaltetem Zustand des Zuschnitts zum Aufnahmebereich des Behälters hin orientiert ist. Durch diese Anordnung der Klebelaschen an der Innenseite der Innenwandelemente können mehrere Vorteile erzielt werden. Zum einen wird durch die Befestigung auf der Innenseite sichergestellt, dass die Klebelaschen während der Verwendung des Behälters nicht beschädigt oder verbogen werden können, was die Stabilität und Haltbarkeit des Behälters insgesamt erhöht. Zum anderen ermöglicht diese Anordnung eine platzsparende Konstruktion des Behälters, da die Klebelaschen nicht nach außen hin aus dem Behälter herausragen und somit keinen zusätzlichen Platz benötigen.

In weiteren vorteilhaften Ausgestaltungen des erfindungsgemäßen Zuschnitts ist vorgesehen, dass an der Deckelwand Steck- und/oder Klebelaschen über Biegelinien zur lösbaren oder nicht-lösbaren Verbindung der Deckelwand mit dem Behälterkorpus angeordnet sind. Die Steck- und Klebelaschen können durch Biegen entlang der Biegelinien löslich oder nicht-löslich mit dem Behälterkorpus verbunden werden, was eine flexible Anpassung an verschiedene Nutzungsanforderungen ermöglicht. Des Weiteren besteht die Möglichkeit, dass an der Bodenwand Steck- und/oder Klebelaschen über Biegelinien zur lösbaren oder nicht-lösbaren Verbindung der Bodenwand mit dem Behälterkorpus angeordnet sind. Auch dies ermöglicht die flexible Anpassung an verschiedene Nutzungsanforderungen des aus dem Zuschnitt gefertigten Behälters. Zudem besteht die Möglichkeit, dass die Bodenwand eine Grundfläche des prismatischen Körpers ausbildet und die Grundfläche vieleckig, insbesondere drei-, vier-, fünf-, sechs-, sieben-, acht-, zehn- oder zwölfeckig, ausgebildet ist. Die Tatsache, dass die Grundfläche vieleckig ausgebildet sein kann, bietet zusätzliche Vorteile. Einerseits kann die Anzahl der Ecken je nach Bedarf gewählt werden, was es ermöglicht, den aus dem Zuschnitt gefertigten Behälter an verschiedene Anwendungsfälle anzupassen. Andererseits sorgt die vieleckige Form für eine erhöhte Stabilität des Behälters.

In einer weiteren vorteilhaften Ausgestaltung des erfindungsgemäßen Zuschnitts ist an der Bodenwand und/oder der Deckelwand mindestens eine Rückhaltelasche ausgebildet ist, wobei die Rückhaltelasche in zusammengefaltetem Zustand des Zuschnitts und in geschlossenem Zustand des Behälters über den Behälterkorpus hinausragt. Die Rückhaltelaschen sorgen bei dem aus dem Zuschnitt hergestellten Behälter vorteilhafterweise für eine sichere Auflage der Bodenwand und/oder der Deckelwand am Behälterkorpus.

Insgesamt kann der Zuschnitt aus Karton, Wellpappe, Papier, Kunststoff oder einer Kombination dieser Materialen bestehen. Insbesondere die Verwendung von Karton und/oder Papier trägt zu einer nachhaltigen, materialschonenden und damit ökologisch wünschenswerten Herstellung des Behälters bei. Dabei kann auf die Verwendung von Kunststoff auch weitestgehend oder gänzlich verzichtet werden.

Ein zweiter Aspekt der Erfindung betrifft einen Behälter zur Aufbewahrung von Waren hergestellt mittels eines Zuschnitts gemäß dem ersten Aspekt der Erfindung. Der Behälter umfasst dabei einen Behälterkorpus, wobei der Behälterkorpus eine Bodenwand sowie die Bodenwand umgebende äußere Seitenwände zur Ausbildung eines Aufnahmeraums aufweist. Der Aufnahmeraum ist dabei in mindestens zwei Aufnahmebereiche unterteilt, wobei die Unterteilung mittels in dem Aufnahmeraum angeordneter Innenwände erfolgt. Die Innenwände sind erfindungsgemäß doppelwandig ausgebildet, derart, dass jeweils zwei Innenwandelemente aneinanderliegen und die Innenwände mit den äußeren Seitenwänden jeweils einen Aufnahmebereich umgeben und ausbilden. Zudem ist der erfindungsgemäße Behälter aus einem einteiligen Zuschnitt hergestellt. Mit anderen Worten betrifft die Erfindung einen Warenbehälter, dessen Aufnahmeraum in mindestens zwei Bereiche unterteilt ist. Diese Unterteilung ermöglicht eine effizientere und organsiertere Lagerung von verschiedenen Arten von Waren. Die Innenwände des Behälters sind doppelwandig ausgebildet, wodurch eine zusätzliche Stabilität und Haltbarkeit gewährleistet wird. Der Vorteil der Verwendung eines einteiligen Zuschnitts ist, dass er eine kostengünstige und effiziente Herstellung ermöglicht, während gleichzeitig Materialverschwendung minimiert wird.

In einer vorteilhaften Ausgestaltung des erfindungsgemäßen Behälters ist vorgesehen, dass der Behälter mindestens ein Innenwandelement aufweist, das eine über eine Biegelinie angelenkte Klebelasche aufweist. Diese Klebelasche dient zur Verbindung mit einem entsprechenden weiteren Innenwandelement und dadurch zur Bildung der jeweiligen Aufnahmebereiche des Behälters. Durch diese Ausgestaltung können mehrere Vorteile erzielt werden. Zunächst ermöglicht die Verwendung von Innenwandelementen mit Klebelaschen eine kostengünstige und materialsparende Herstellung des Behälters. Die Innenwandelemente können einfach und schnell miteinander verbunden werden, was den Produktionsprozess vereinfacht und beschleunigt. Darüber hinaus ermöglicht die Aufteilung des Aufnahmeraums in mindestens zwei Bereiche eine flexible Nutzung des Behälters. Je nach Bedarf können die Innenwandelemente beziehungsweise die daraus hergestellten Innenwände so angeordnet werden, dass unterschiedlich große und geformte Aufnahmebereiche entstehen. Dies macht den Behälter vielseitig einsetzbar und ermöglicht eine optimale Nutzung des verfügbaren Raums.

In einer weiteren vorteilhaften Ausgestaltung des erfindungsgemäßen Behälters sind die Klebelaschen an einer in den Aufnahmebereich des jeweiligen Innenwandelements zeigenden Innenseite angeordnet. Mit anderen Worten ist es vorgesehen, dass die Klebelaschen auf der Innenseite der Innenwandelemente befestigt sind, wobei diese Innenseite zum Aufnahmebereich hin orientiert ist. Durch diese Anordnung der Klebelaschen an der Innenseite der weiteren Innenwandelemente können mehrere Vorteile erzielt werden. Zum einen wird durch die Befestigung auf der Innenseite sichergestellt, dass die Klebelaschen während der Verwendung des Behälters nicht beschädigt oder verbogen werden können, was die Stabilität und Haltbarkeit des Behälters insgesamt erhöht. Zum anderen ermöglicht diese Anordnung eine platzsparende Konstruktion des Behälters, da die Klebelaschen nicht nach außen hin aus dem Behälter herausragen und somit keinen zusätzlichen Platz benötigen.

In einer vorteilhaften Ausgestaltung des erfindungsgemäßen Behälters ist die Bodenwand des Behälters über eine Biegeline mit einer äußeren Seitenwand verbunden. Mit anderen Worten ist es vorgesehen, dass der Behälterboden und die angrenzende äußere Seitenwand gelenkig miteinander verbunden sind. Durch diese Ausgestaltung des erfindungsgemäßen Behälters werden technische Vorteile erzielt, da der Behälter zur Aufbewahrung von Waren einfach und materialsparend hergestellt werden kann. Beispielsweise ist es möglich, den Behälterboden mit der äußeren Seitenwand in einem Schritt zu formen, was Zeit und Kosten spart.

In einer weiteren vorteilhaften Ausgestaltung des erfindungsgemäßen Behälters umfasst dieser eine Deckelwand, wobei die Deckelwand über eine Biegelinie mit einer äußeren Seitenwand gelenkig verbunden ist. Mit anderen Worten ist es vorgesehen, dass der Behälter eine Deckelwand besitzt, die durch Biegung an der entsprechenden Stelle mit einer daran angrenzenden äußeren Seitenwand des Behälters verbunden wird. Vorteilhafterweise ist es dadurch möglich, dass auch die Deckelwand mit der äußeren Seitenwand in einem Schritt geformt werden kann, was wiederum Zeit und Kosten spart. Zudem kann die Deckelwand über die Biegelinie leicht geöffnet und geschlossen werden, was den Gebrauch des Behälters erleichtert.

Des Weiteren besteht die Möglichkeit, dass an der Deckelwand Steck- und/oder Klebelaschen über Biegelinien zur lösbaren oder nicht-lösbaren Verbindung der Deckelwand mit dem Behälterkorpus angeordnet sind. Die Steck- und Klebelaschen können durch Biegen entlang der Biegelinien lösbar oder nicht-lösbar mit dem Behälterkorpus verbunden werden, was eine flexible Anpassung an verschiedene Nutzungsanforderungen ermöglicht. Bei einer lösbaren Verbindung kann der Deckel nach Bedarf abgenommen und wieder angebracht werden, was den Zugang zum Inhalt des Behälters erleichtert. Bei einer nicht-lösbaren Verbindung hingegen ist eine dauerhafte und stabile Verbindung zwischen Deckel und Behälterkorpus gewährleistet, was insbesondere bei der Lagerung oder dem Transport empfindlicher Gegenstände von Vorteil ist. Die nicht-lösbare Verbindung kann nur mittels hohem Kraftaufwand gelöst werden. Dadurch wird die Verschlusskonstruktion insgesamt zerstört, ein sicherer Wiederverschluss des Behälters ist nicht mehr möglich. Zudem ist die Beschädigung der Verschlusskonstruktion deutlich erkennbar. Damit wird klar erkennbar, dass der Behälter bereits einmal geöffnet worden ist.

In einer weiteren vorteilhaften Ausgestaltung des erfindungsgemäßen Behälters ist vorgesehen, dass an der Bodenwand des Behälters Steck- und/oder Klebelaschen über Biegelinien zur lösbaren oder nicht-lösbaren Verbindung der Bodenwand mit dem Behälterkorpus angeordnet sind. Mit anderen Worten ist es vorgesehen, dass an der Unterseite des Behälters sich Steck- und/oder Klebelaschen befinden. Diese Laschen sind entlang definierter Biegelinien gestaltet, um eine Verbindung mit dem Behälterkorpus herzustellen, was die Möglichkeit einer lösbaren oder nicht-lösbaren Verbindung einschließt. Durch diese Anordnung der Steck- und Klebelaschen an der Bodenwand des Behälters ergeben sich zahlreiche technische Vorteile. Zunächst einmal ermöglicht die Befestigung der Bodenwand am Behälterkorpus über Laschen eine einfachere Herstellung des Behälters, da er aus einem einzigen Zuschnitt gefertigt werden kann. Weiterhin trägt diese Konstruktion zur Stabilität des Behälters bei, indem sie die Bodenwand mit dem Rest des Behälters verbindet und so ein Auseinanderfallen oder Eindrücken der Seitenwände verhindert. Darüber hinaus bietet die Möglichkeit einer lösbaren Verbindung Flexibilität bei der Zerlegung und Wiederverwendung des Behälters oder dem Austausch einzelner Komponenten, was letztlich zu Kosteneinsparungen und Ressourcenschonung beiträgt. Die nicht-lösbare Verbindung kann nur mittels hohem Kraftaufwand gelöst werden. Dadurch wird die Verschlusskonstruktion insgesamt zerstört, ein sicherer Wiederverschluss des Behälters ist nicht mehr möglich. Zudem ist die Beschädigung der Verschlusskonstruktion deutlich erkennbar. Damit wird klar erkennbar, dass der Behälter bereits einmal geöffnet worden ist.

In einer weiteren vorteilhaften Ausgestaltung der Erfindung ist vorgesehen, mindestens ein Innenwandelementpaar über eine Faltlinie, insbesondere eine Rilllinie, Ritzlinie, Perforationslinie oder eine Kombination einer Biegelinie mit einer Schnittlinie, gelenkig miteinander zu verbinden. Mit anderen Worten ist es vorgesehen, dass der Behälter aus einem einteiligen Zuschnitt besteht, welcher zumindest zwei Innenwandelemente umfasst, die durch eine Faltlinie, insbesondere eine Rilllinie, Ritzlinie oder Perforationslinie, miteinander verbunden sind und sich so relativ zueinander falten lassen. Dadurch ist es vorteilhafterweise möglich, eine sehr stabile, nämlich doppelwandige Unterteilung des Aufnahmeraums des Behälters zu erzielen. Zudem ermöglicht die gelenkige Verbindung der Innenwandelemente eine einfache Herstellung des Behälters aus einem einfachen, einteiligen Zuschnitt.

In weiteren vorteilhaften Ausgestaltungen des erfindungsgemäßen Behälters ist vorgesehen, dass der Behälter in Form eines prismatischen Körpers entlang einer Längsachse ausgebildet ist. Mit anderen Worten ist es vorgesehen, dass der Behälter die Form eines Prismas hat und somit über parallele Seitenflächen sowie eine klar definierte Längsachse verfügt. Diese Ausgestaltung ermöglicht es, den Behälter kostengünstig und materialsparend herzustellen, da prismatische Körper einfacher gefertigt werden können als andere Geometrien. Zudem erleichtert die prismatische Form das Aufteilen des Innenraums in mindestens zwei Bereiche, was dem Zweck der Erfindung entspricht und zusätzlichen Mehrwert bietet. Durch die Ausbildung des Behälters als prismatischer Körper kann eine optimale Raumnutzung erzielt werden, wodurch mehr Waren im gleichen Volumen untergebracht werden können. Zudem verbessert diese Form die Stapelbarkeit des Behälters. Die Längsachse dient als Referenz für die Aufteilung des Innenraums und ermöglicht so eine geordnete Anordnung der Waren. Zudem besteht die Möglichkeit, dass die Bodenwand eine Grundfläche des prismatischen Körpers ausbildet und die Grundfläche vieleckig, insbesondere drei-, vier-, fünf-, sechs-, sieben-, acht-, zehn- oder zwölfeckig, ausgebildet ist. Die Tatsache, dass die Grundfläche vieleckig ausgebildet sein kann, bietet zusätzliche Vorteile. Einerseits kann die Anzahl der Ecken je nach Bedarf gewählt werden, was es ermöglicht, den Behälter an verschiedene Anwendungsfälle anzupassen. Andererseits sorgt die vieleckige Form für eine erhöhte Stabilität des Behälters.

In einer weiteren vorteilhaften Ausgestaltung des erfindungsgemäßen Behälters ist vorgesehen, dass an der Bodenwand und/oder der Deckelwand mindestens eine Rückhaltelasche ausgebildet ist, wobei die Rückhaltelasche in geschlossenem Zustand des Behälters über den Behälterkorpus hinausragt. Die Rückhaltelaschen sorgen vorteilhafterweise für eine sichere Auflage der Bodenwand und/oder der Deckelwand am Behälterkorpus.

In weiteren vorteilhaften Ausgestaltungen des erfindungsgemäßen Behälters ist dieser als Faltschachtel ausgebildet. Die Faltschachtel als Aufbewahrungsbehälter bietet den Vorteil, dass sie in der Regel aus einem flachen Bogen aus Karton oder Wellpappe gefertigt wird, welcher sich durch leichtes Zusammenfalten und Verleimen in einen dreidimensionalen Behälter verwandelt. Die Konstruktion als Faltschachtel ermöglicht es, den Aufnahmeraum des Behälters in mindestens zwei Bereiche aufzuteilen und somit eine optimale Nutzung des verfügbaren Raumes zu erreichen. Diese Ausgestaltung der Erfindung bietet insbesondere im Hinblick auf den kostengünstigen und materialsparenden Herstellungsprozess sowie die platzsparende Lagerung und den einfachen Transport signifikante Vorteile gegenüber herkömmlichen Aufbewahrungsbehältern. Insbesondere kann der erfindungsgemäße Behälter aus Karton, Wellpappe, Papier, Kunststoff oder einer Kombination dieser Materialen bestehen. Der Behälter nach der vorliegenden Erfindung zeichnet sich durch eine verbesserte Materialvielfalt aus. Durch die Verwendung von Karton, Wellpappe, Papier, Kunststoff oder einer Kombination dieser Materialien kann der Behälter an verschiedene Anforderungen angepasst werden. Ein Behälter aus Karton oder Papier bietet beispielsweise Vorteile in Bezug auf Nachhaltigkeit und Recyclingfähigkeit, während ein Behälter aus Kunststoff möglicherweise eine höhere Stabilität aufweist. Durch die Kombination von Materialien können gezielt die Vorteile der jeweiligen Materialien genutzt werden.

Weitere Merkmale und deren Vorteile sind den Beschreibungen des ersten Erfindungsaspekts zu entnehmen, wobei vorteilhafte Ausgestaltungen des ersten Erfindungsaspekts als vorteilhafte Ausgestaltungen des zweiten Erfindungsaspekts und umgekehrt anzusehen sind.

Zudem ergeben sich weitere Merkmale der Erfindung aus den Ansprüchen, den Ausführungsbeispielen sowie anhand der Zeichnungen. Die vorstehend in der Beschreibung genannten Merkmale und Merkmalskombinationen sowie die nachfolgend in den Ausführungsbeispielen genannten Merkmale und Merkmalskombinationen sind nicht nur in der jeweils angegebenen Kombination, sondern auch in anderen Kombinationen verwendbar, ohne den Rahmen der Erfindung zu verlassen. Es zeigen
- Figur 1: eine schematische Darstellung eines erfindungsgemäßen Behälters in geschlossenem Zustand;
- Figur 2: eine schematische Darstellung des erfindungsgemäßen Behälters gemäß Figur 1 in einem teilweise geöffneten Zustand;
- Figur 3: eine schematische Darstellung des erfindungsgemäßen Behälters gemäß Figur 1 von unten in einem teilweise geöffneten Zustand;
- Figur 4: eine schematische Darstellung eines erfindungsgemäßen Zuschnitts zur Herstellung des Behälters gemäß einer der Figuren 1 bis 3; und
- Figur 5: eine schematische Darstellung eines erfindungsgemäßen Zuschnitts gemäß einer zweiten Ausführungsform.

Die Figur 1 zeigt eine schematische Darstellung eines Behälters 10. Der Behälter 10 dient zur Aufbewahrung von Waren jeglicher Art. Der Behälter 10 umfasst dabei einen Behälterkorpus 12, wobei der Behälterkorpus 12 eine Bodenwand 14 sowie die Bodenwand 14 umgebende äußere Seitenwände 16, 18, 20, 22, 24, 26 zur Ausbildung eines Aufnahmeraums 28 aufweist (siehe auch Fig. 2). Der Behälter 10 umfasst zudem eine Deckelwand 62, wobei die Deckelwand 62 über eine Biegelinie 68 mit der äußeren Seitenwand 18 gelenkig verbunden ist. **In** Zusammenschau mit der Fig. 2 erkennt man, dass an der Deckelwand 62 Stecklaschen 34a, 36a, 38a, 40a, 42a über entsprechende Biegelinien 70a bis 70e zur lösbaren Verbindung der Deckelwand 62 mit dem Behälterkorpus 12 angeordnet sind. Des Weiteren wird deutlich, dass der Aufnahmeraum 28 in drei Aufnahmebereiche 28a, 28b, 28c unterteilt ist. Die Unterteilung erfolgt dabei mittels in dem Aufnahmeraum 28 angeordneter Innenwände 30, 31, 32. Zudem wird in Zusammenschau mit der Fig. 2, die eine schematische Darstellung des Behälters 10 gemäß Fig. 1 in einem teilweise geöffneten Zustand darstellt, deutlich, dass die Innenwände 30, 31, 32 doppelwandig ausgebildet sind. Dabei liegen jeweils zwei Innenwandelemente 44, 60; 48, 50; 52, 56 aneinander. Die Innenwände 30, 31, 32 und die äußeren Seitenwände 16, 18, 20, 22, 24, 26 umschließen jeweils die Aufnahmebereiche 28a, 28b, 28c und bilden diese entsprechend aus. Insbesondere aus Fig. 4 wird deutlich, dass der Behälter 10 aus einem einteiligen Zuschnitt 100 hergestellt ist.

Des Weiteren wird aus der Zusammenschau der Figuren 1 und 2 deutlich, dass die Innenwandelemente 44, 52, 56 (siehe auch Fig. 4) eine über jeweils eine Biegelinie 64a, 64b, 64c angelenkte Klebelasche 46, 54, 58 zur Verbindung mit einem entsprechenden Innenwandelement 48, 50, 60 und zur Ausbildung der jeweiligen Aufnahmebereiche 28a, 28b, 28c aufweisen. Die Klebelaschen 46, 54, 58 sind dabei an einer in den jeweiligen Aufnahmebereich 28a, 28b, 28c zeigenden Innenseite des jeweiligen Innenwandelements 48, 50, 60 angeordnet und damit verbunden.

An dem der Deckelwand 62 gegenüberliegenden Bereich ist die Bodenwand 14 über eine Biegelinie 66 mit der äußeren Seitenwand 16 gelenkig verbunden. Des Weiteren wird deutlich, dass auch an der Bodenwand 14 Stecklaschen 34, 36, 38, 40, 42 (vgl. auch Fig. 4) über entsprechende Biegelinien 72a, 72b, 72c, 72d, 72e zur lösbaren Verbindung der Bodenwand 14 mit dem Behälterkorpus 12 angeordnet sind.

Des Weiteren erkennt man, dass an der Bodenwand 14 und der Deckelwand 62 mehrere Rückhaltelaschen 78, 82 ausgebildet sind, wobei die Rückhaltelaschen 78, 82 im geschlossenen Zustand des Behälters 10 über den Behälterkorpus 12 hinausragen. Aus den Figuren 1 und 2 wird zudem deutlich, dass der Behälter 10 in Form eines prismatischen Körpers entlang einer Längsachse L ausgebildet ist. Die Bodenwand 14 bildet dabei die Grundfläche des prismatischen Körpers und ist im dargestellten Ausführungsbeispiel sechseckig ausgebildet. Entsprechendes gilt für die Deckelwand 62.

Die Innenwandelementpaare 48, 50; 52, 56 (siehe Figuren 2 und 4) sind über Faltlinien 74, 76 miteinander gelenkig verbunden. Dies ermöglicht das Aufeinanderbeziehungsweise Aneinanderliegen der genannten Innenwandelementpaare 48, 50; 52, 56 und die Ausbildung der Doppelwandigkeit der Innenwände 30 und 31. Die Doppelwandigkeit der Innenwand 32 wird durch das Aneinanderliegen der Innenwandelemente 44, 60 ausgebildet, wobei die Innenwandelemente 44, 60 nicht über Faltlinien oder Biegelinien miteinander verbunden sind. Die doppelwandige Ausgestaltung der Innenwände 30, 31, 32 trägt erheblich zur Stabilität des Behälters 10 bei.

Insgesamt erkennt man, dass der Behälter 10 als Faltschachtel ausgebildet ist. Er besteht in dem vorliegenden Ausführungsbeispiel aus Karton. Es ist aber auch möglich, dass der Behälter 10 aus anderen Materialien oder Materialkombinationen, beispielsweise aus Wellpappe, Papier, Kunststoff oder einer entsprechenden Kombination dieser Materialien besteht.

Figur 3 zeigt eine schematische Darstellung des Behälters 10 gemäß der Fig. 1 von unten in einem teilweise geöffneten Zustand. Man erkennt wiederum, dass der Behälter 10 die Bodenwand 14 und die Deckelwand 62 umfasst. Die Bodenwand 14 ist über die Biegelinie 66, die Deckelwand 62 über die Biegelinie 68 mit dem Behälterkorpus 12 gelenkig verbunden. Des Weiteren wird die Anordnung der Rückhaltelaschen 78, 82 an der Bodenwand 14 bzw. der Deckelwand 62 deutlich. Die Stecklaschen 34a, 42a der Deckelwand 62 sind beispielhaft dargestellt.

Die in den Figuren 1 bis 3 dargestellten Biegelinien lassen sich am deutlichsten in Zusammenschau mit der Fig. 4, die eine schematische Darstellung des Zuschnitts 100 zur Herstellung des Behälters 10 gemäß der in den Figuren 1 bis 3 dargestellten Ausführungsformen darstellt, erkennen. Insbesondere werden Falt- bzw. Biegerichtungen der einzelnen Elemente zueinander durch die Figuren 1 bis 3 deutlich.

Figur 4 zeigt, dass der Zuschnitt 100 einteilig ausgebildet ist. Der Zuschnitt 100 umfasst dabei die Bodenwand 14, die äußeren Seitenwände 14, 18, 20, 22, 24, 26, die Innenwandelemente 44, 60; 48, 50; 52, 56 zur Ausbildung der Innenwände 30, 31, 32 in zusammengefaltetem Zustand des Zuschnitts 100 sowie die Deckelwand 62. Es wird deutlich, dass jeweils zwei äußere Seitenwände 16, 18; 20, 22; 24, 26 und zwei Innenwandelemente 44, 48; 50, 52; 56, 60 reihenartig in jeweils einem unteren, mittleren und oberen Wandstreifen 102, 106, 104 angeordnet sind. Dabei ist das Innenwandelement 48 des unteren Wandstreifens 102 über die Faltlinie 74 mit dem anliegenden Innenwandelement 50 des mittleren Wandstreifens 106 gelenkig verbunden. Des Weiteren ist das Innenwandelement 52 des mittleren Wandstreifens 106, welches an einem dem Innenwandelement 50 gegenüberliegenden Ende des mittleren Wandstreifens 106 angeordnet ist, über die weitere Faltlinie 76 mit dem anliegenden Innenwandelement 56 des oberen Wandstreifens 104 gelenkig verbunden. Damit ergibt sich die Verbindung der unteren, mittleren und oberen Wandstreifen 102, 106, 104 über die Verbindung der Innenwandelementpaare 48, 50; 52, 56. Des Weiteren erkennt man, dass die Bodenwand 14 mit der äußeren Seitenwand 16 des unteren Wandstreifens 102 und die Deckelwand 62 mit der äußeren Seitenwand 22 des oberen Wandstreifens 104 jeweils über die Biegelinien 66, 68 verbunden sind.

Des Weiteren erkennt man, dass der untere, mittlere und obere Wandstreifen 102, 106, 104 in den Bereichen der aneinander liegenden äußeren Seitenwände 16, 18; 20, 22; 24, 26 und den nicht über die Faltlinien 74, 76 verbundenen Innenwandelementen 44, 60 mittels Schnittlinien 92, 94 voneinander getrennt sind. Es wird deutlich, dass die jeweils zwei äußeren Seitenwände 16, 18; 20, 22; 24, 26 und jeweils zwei Innenwandelemente 44, 48; 50, 52; 56, 60 des jeweiligen unteren, mittleren und oberen Wandstreifens 102, 106, 104 über Biegelinien 86a, 86b, 86c; 88a, 88b, 88c; 90a, 90b, 90c miteinander verbunden sind. Die Anordnung dieser Biegelinien im dreidimensionalen Raum, das heißt im zusammengefalteten Zustand des Zuschnitts 100 kann auch den Darstellungen des Behälters 10 in den Figuren 1 bis 3 entnommen werden. Die genannten Faltlinien 74, 76 können dabei als Rilllinien, Ritzlinien, Perforationslinien und/oder als jeweils eine Kombination einer Biegelinie mit einer Schnittlinie ausgebildet sein.

Aus Fig. 4 wird zudem deutlich, dass die Innenwandelemente 44, 52, 56 jeweils eine über eine Biegelinie 64a, 64b, 64c angelenkte Klebelasche 46, 54, 58 zur Verbindung mit einem entsprechenden Innenwandelement 48, 50, 60 und zur Ausbildung der in Fig. 2 dargestellten Aufnahmebereiche 28a, 28b, 28c im zusammengefalteten Zustand des Zuschnitts 100 aufweisen. Die Klebelaschen 46, 54, 58 sind mittels Schnittlinien 94, 96 voneinander getrennt. Zudem wird deutlich, dass die an der Deckelwand 62 ausgebildeten Stecklaschen 34a, 36a, 38a, 40a, 42a über entsprechende Biegelinien 70a, 70b, 70c, 70d, 70e zur lösbaren Verbindung der Deckelwand 62 mit dem Behälterkorpus 12 im zusammengefalteten Zustand des Zuschnitts 100 angeordnet sind. Entsprechendes gilt für die an der Bodenwand 14 angeordneten Stecklaschen 34, 36, 38, 40, 42, die jeweils über Biegelinien 72a, 72b, 72c, 72d, 72e zur lösbaren Verbindung der Bodenwand 14 mit dem Behälterkorpus 12 angeordnet sind. Aus Fig. 4 wird zudem deutlich, dass sowohl die Bodenwand 14 wie auch die Deckelwand 62 eine sechseckige Grundfläche aufweisen. Des Weiteren sind an der Bodenwand 14 und der Deckelwand 62 Rückhaltelaschen 78, 82 ausgebildet. Der Umfang bzw. die Ausgestaltung der Rückhaltelaschen 78 wird dabei über den Verlauf entsprechender Schnittlinien 80 dargestellt. Man erkennt, dass die Schnittlinien 80 in die Fläche der Stecklaschen 36, 38, 40 hineinragen. Entsprechendes gilt für die Ausgestaltung der Rückhaltelaschen 82, deren Form durch die Schnittlinien 84 gebildet werden, wobei die Schnittlinien 84 wiederum in die jeweiligen Stecklaschen 36a, 38a, 40a der Deckelwand 62 hineinragen beziehungsweise verlaufen.

Figur 5 zeigt eine schematische Darstellung eines Zuschnitts 100 gemäß einer zweiten Ausführungsform. Dieser Zuschnitt entspricht grundsätzlich dem in der Fig. 4 beschriebenen Zuschnitt 100 gemäß der ersten Ausführungsform. Bezüglich der Beschreibung des Zuschnitts 100 gemäß der zweiten Ausführungsform wird daher auf die Beschreibung des Zuschnitts 100 gemäß der ersten Ausführungsform verwiesen. Im Unterschied zur ersten Ausführungsform weist der in Fig. 5 dargestellte Zuschnitt 100 keine Rückhaltelaschen an der Bodenwand 14 und der Deckelwand 62 auf. Zudem ist der Zuschnitt 100 derart gestaltet, dass der daraus hergestellte Behälter insgesamt gedrungener ausgebildet ist. Mit anderen Worten ist der aus dem Zuschnitt 100 gemäß der zweiten Ausführungsform hergestellte Behälter niedriger ausgebildet als der Behälter 10 gemäß der ersten Ausführungsform. Der Abstand zwischen der Bodenwand 14 und der Deckelwand 62 ist kürzer als der entsprechende Abstand bei dem in den Figuren 1 bis 3 dargestellten Ausführungsbeispiel.

Die vorliegende Erfindung umfasst auch die folgenden weiteren Ausführungsbeispiele eines Behälters zur Aufbewahrung von Waren:
Beispiel 1: Behälter 10 zur Aufbewahrung von Waren, umfassend einen Behälterkorpus 12, wobei der Behälterkorpus 12 eine Bodenwand 14 sowie die Bodenwand 14 umgebende äußere Seitenwände 16, 18, 20, 22, 24, 26 zur Ausbildung eines Aufnahmeraums 28 umfasst, wobei der Aufnahmeraum 28 in mindestens zwei Aufnahmebereiche 28a, 28b, 28c unterteilt ist und die Unterteilung mittels in dem Aufnahmeraum 28 angeordneter Innenwände 30, 31, 32 erfolgt. Die Innenwände 30, 31, 32 sind dabei doppelwandig ausgebildet, derart, dass jeweils zwei Innenwandelemente 44, 60; 48, 50; 52, 56 aneinanderliegen, wobei die Innenwände 30, 31, 32 mit den äußeren Seitenwänden 16, 18, 20, 22, 24, 26 jeweils die Aufnahmebereiche 28a, 28b, 28c umgeben und ausbilden und der Behälter 10 aus einem einteiligen Zuschnitt 100 hergestellt ist.
Beispiel 2: Behälter nach Beispiel 1, wobei mindestens ein Innenwandelement 44, 52, 56 eine über eine Biegelinie 64a, 64b, 64c angelenkte Klebelasche 46, 54, 58 zur Verbindung mit einem entsprechenden Innenwandelement 48, 50, 60 und zur Ausbildung der jeweiligen Aufnahmebereiche 28a, 28b, 28c aufweist.
Beispiel 3: Behälter nach Beispiel 2, wobei die Klebelaschen 46, 54, 58 an einer in den jeweiligen Aufnahmebereich 28a, 28b, 28c zeigenden Innenseite des jeweiligen Innenwandelements 48, 50, 60 angeordnet sind.
Beispiel 4: Behälter nach einem der Beispiele 1 bis 3, wobei die Bodenwand 14 über eine Biegelinie 66 mit der äußeren Seitenwand 16 verbunden ist.
Beispiel 5: Behälter nach einem der Beispiele 1 bis 4, wobei der Behälter 10 eine Deckelwand 62 umfasst, wobei die Deckelwand 62 über eine Biegelinie 68 mit der äußeren Seitenwand 18 verbunden ist.
Beispiel 6: Behälter nach Beispiel 5, wobei an der Deckelwand 62 Steck- und/oder Klebelaschen 34a, 36a, 38a, 40a, 42a über Biegelinien 70a, 70b, 70c, 70d, 70e zur lösbaren oder nicht-lösbaren Verbindung der Deckelwand 62 mit dem Behälterkorpus 12 angeordnet sind.
Beispiel 7: Behälter nach einem der Beispiele 1 bis 6, wobei an der Bodenwand 14 Steck- und/oder Klebelaschen 34, 36, 38, 40, 42 über Biegelinien 72a, 72b, 72c, 72d, 72e zur lösbaren oder nicht-lösbaren Verbindung der Bodenwand 14 mit dem Behälterkorpus 12 angeordnet sind.
Beispiel 8: Behälter nach einem der Beispiele 1 bis 7, wobei mindestens ein Innenwandelementpaar 48, 50; 52, 56 über eine Faltlinie 74, 76, insbesondere eine Rilllinie, Ritzlinie, Perforationslinie oder eine Kombination einer Biegelinie mit einer Schnittlinie, miteinander gelenkig verbunden sind.
Beispiel 9: Behälter nach einem der Beispiele 1 bis 8, wobei der Behälter 10 in Form eines prismatischen Körpers entlang einer Längsachse L ausgebildet ist.
Beispiel 10: Behälter nach Beispiel 9, wobei die Bodenwand 14 eine Grundfläche des prismatischen Körpers ausbildet und die Grundfläche vieleckig, insbesondere drei-, vier-, fünf-, sechs-, sieben-, acht-, zehn- oder zwölfeckig, ausgebildet ist.
Beispiel 11: Behälter nach einem der Beispiele 1 bis 10, wobei an der Bodenwand 14 und/oder der Deckelwand 62 mindestens eine Rückhaltelasche 78, 82 ausgebildet ist, wobei die Rückhaltelasche 78, 82 in geschlossenem Zustand des Behälters 10 über den Behälterkorpus 12 hinausragt.
Beispiel 12: Behälter nach einem der Beispiele 1 bis 11, wobei der Behälter 10 als Faltschachtel ausgebildet ist.
Beispiel 13: Behälter nach einem der Beispiele 1 bis 12, wobei der Behälter 10 aus Karton, Wellpappe, Papier, Kunststoff oder einer Kombination dieser Materialen besteht.

Die beschriebenen Behälter 10 wie auch die Zuschnitte 100 zur Herstellung der beschriebenen Behälter 10 bestehen üblicherweise aus Karton, Wellpappe, Papier oder Kunststoff. Auch andere geeignete Materialien und Kombinationen der vorgenannten Materialien sind denkbar.

## Patentansprüche

1. Zuschnitt (100) zur Herstellung eines Behälters (10) zur Aufbewahrung von Waren, insbesondere zur Herstellung einer Faltschachtel aus Karton, Papier oder dergleichen, wobei der Zuschnitt (100) einteilig ausgebildet ist, umfassend:
- eine Bodenwand (14),
- äußere Seitenwände (16, 18, 20, 22, 24, 26),
- Innenwandelemente (44, 60; 48, 50; 52, 56) zur Ausbildung von Innenwänden (30, 31, 32) in zusammengefaltetem Zustand des Zuschnitts (100);
- eine Deckelwand (62), wobei
jeweils zwei äußere Seitenwände (16, 18; 20, 22; 24, 26) und zwei Innenwandelemente (44, 48; 50, 52; 56, 60) reihenartig in jeweils einem unteren, mittleren und oberen Wandstreifen (102, 106, 104) angeordnet sind und
ein Innenwandelement (48) des unteren Wandstreifens (102) über eine Faltlinie (74) mit einem anliegenden Innenwandelement (50) des mittleren Wandstreifens (106) gelenkig verbunden ist und
ein Innenwandelement (52) des mittleren Wandstreifens (106), welches an einem dem Innenwandelement (50) gegenüberliegenden Ende des mittleren Wandstreifens (106) angeordnet ist, über eine weitere Faltlinie (76) mit einem anliegenden Innenwandelement (56) des oberen Wandstreifens (104) gelenkig verbunden ist, so dass die Verbindung der unteren, mittleren und oberen Wandstreifen (102, 106, 104) über die Verbindung der Innenwandelementpaare (48, 50; 52, 56) ausgebildet ist, wobei
die Bodenwand (14) mit der äußeren Seitenwand (16) des unteren Wandstreifens (102) und die Deckelwand (62) mit der äußeren Seitenwand (22) des oberen Wandstreifens (104) jeweils über Biegelinien (66, 68) verbunden sind.

2. Zuschnitt nach Anspruch 1, **dadurch gekennzeichnet, dass** der untere, mittlere und obere Wandstreifen (102, 106, 104) in den Bereichen der aneinanderliegenden äußeren Seitenwände (16, 18; 20, 22; 24, 26) und den nicht über die Faltlinien (74, 76) verbundenen Innenwandelementen (44, 60) mittels Schnittlinien (92, 94) voneinander getrennt sind.

3. Zuschnitt nach Anspruch 1 oder 2, **dadurch gekennzeichnet, dass** die jeweils zwei äußeren Seitenwände (16, 18; 20, 22; 24, 26) und zwei Innenwandelemente (44, 48; 50, 52; 56, 60) des jeweiligen unteren, mittleren und oberen Wandstreifens (102, 106, 104) über Biegelinien (86a, 86b, 86c; 88a, 88b, 88c; 90a, 90b, 90c) miteinander verbunden sind.

4. Zuschnitt nach einem der Ansprüche 1 bis 3, **dadurch gekennzeichnet, dass** die Faltlinien (74, 76) als Rilllinien, Ritzlinien, Perforationslinien und/oder als jeweils eine Kombination einer Biegelinie mit einer Schnittlinie ausgebildet sind.

5. Zuschnitt nach einem der Ansprüche 1 bis 4, **dadurch gekennzeichnet, dass** mindestens ein Innenwandelement (44, 52, 56) eine über eine Biegelinie (64a, 64b, 64c) angelenkte Klebelasche (46, 54, 58) zur Verbindung mit einem entsprechenden Innenwandelement (48, 50, 60) und zur Ausbildung von Aufnahmebereichen (28a, 28b, 28c) in zusammengefaltetem Zustand des Zuschnitts (100) aufweist.

6. Zuschnitt nach einem der Ansprüche 1 bis 5, **dadurch gekennzeichnet, dass** an der Deckelwand (62) Steck- und/oder Klebelaschen (34a, 36a, 38a, 40a, 42a) über Biegelinien (70a, 70b, 70c, 70d, 70e) zur lösbaren oder nicht-lösbaren Verbindung der Deckelwand (62) mit dem Behälterkorpus (12) angeordnet sind.

7. Zuschnitt nach einem der Ansprüche 1 bis 6, **dadurch gekennzeichnet, dass** an der Bodenwand (14) Steck- und/oder Klebelaschen (34, 36, 38, 40, 42) über Biegelinien (72a, 72b, 72c, 72d, 72e) zur lösbaren oder nicht-lösbaren Verbindung der Bodenwand (14) mit dem Behälterkorpus (12) angeordnet sind.

8. Zuschnitt nach einem der Ansprüche 1 bis 7, **dadurch gekennzeichnet, dass** die Bodenwand (14) eine Grundfläche aufweist, die vieleckig, insbesondere drei-, vier-, fünf-, sechs-, sieben-, acht-, zehn- oder zwölfeckig, ausgebildet ist.

9. Zuschnitt nach einem der Ansprüche 1 bis 8, **dadurch gekennzeichnet, dass** an der Bodenwand (14) und/oder der Deckelwand (62) mindestens eine Rückhaltelasche (78, 82) ausgebildet ist, wobei die Rückhaltelasche (78, 82) in zusammengefaltetem Zustand des Zuschnitts (100) und in geschlossenem Zustand des Behälters (10) über den Behälterkorpus (12) hinausragt.

10. Zuschnitt nach einem der Ansprüche 1 bis 9, **dadurch gekennzeichnet, dass** der Zuschnitt (100) aus Karton, Wellpappe, Papier, Kunststoff oder einer Kombination dieser Materialen besteht.

11. Behälter (10) zur Aufbewahrung von Waren, insbesondere zur Herstellung einer Faltschachtel aus Karton, Papier oder dergleichen, hergestellt aus einem Zuschnitt (100) gemäß einem der vorhergehenden Ansprüche.

12. Behälter nach Anspruch 11 umfassend einen Behälterkorpus (12), wobei der Behälterkorpus (12) eine Bodenwand (14) sowie die Bodenwand (14) umgebende äußere Seitenwände (16, 18, 20, 22, 24, 26) zur Ausbildung eines Aufnahmeraums (28) umfasst,
wobei der Aufnahmeraum (28) in mindestens zwei Aufnahmebereiche (28a, 28b, 28c) unterteilt ist und die Unterteilung mittels in dem Aufnahmeraum (28) angeordneter Innenwände (30, 31, 32) erfolgt,
wobei die Innenwände (30, 31, 32) doppelwandig ausgebildet sind, derart, dass jeweils zwei Innenwandelemente (44, 60; 48, 50; 52, 56) aneinanderliegen und die Innenwände (30, 31, 32) mit den äußeren Seitenwänden (16, 18, 20, 22, 24, 26) jeweils die Aufnahmebereiche (28a, 28b, 28c) umgeben und ausbilden,
und
mindestens ein Innenwandelement (44, 52, 56) eine über eine Biegelinie (64a, 64b, 64c) angelenkte Klebelasche (46, 54, 58) zur Verbindung mit einem entsprechenden Innenwandelement (48, 50, 60) und zur Ausbildung von jeweiligen Aufnahmebereiche (28a, 28b, 28c) aufweist, wobei die Klebelaschen (46, 54, 58) an einer in den jeweiligen Aufnahmebereich (28a, 28b, 28c) zeigenden Innenseite des jeweiligen Innenwandelements (48, 50, 60) angeordnet sind.
